# EUROPÄISCHE PATENTSCHRIFT

(11) **EP 1 297 212 B1**
(45) Veröffentlichungstag und Bekanntmachung des Hinweises auf die Patenterteilung: **24.05.2006**
(21) Anmeldenummer: 01984057.8
(22) Anmeldetag: 25.06.2001
(51) Int. Cl.: D06F 37/26

(54) **HAUSHALTGERÄT MIT DICHTUNGSEINRICHTUNG**
HOUSEHOLD APPLIANCE WITH SEALING DEVICE
APPARAIL MÉNAGER AVEC DISPOSITIF D'ÉTANCHÉITÉ

(30) Priorität: 27.06.2000 DE 10031172
(43) Veröffentlichungstag der Anmeldung: 02.04.2003
(73) Patentinhaber: BSH Bosch und Siemens Hausgeräte GmbH, 81739 München (DE)
(72) Erfinder: NITSCHMANN, Kai, 13187 Berlin (DE); PROPPE, Wolfgang, 13589 Berlin (DE)
(86) Internationale Anmeldenummer: PCT/EP2001/007165
(87) Internationale Veröffentlichungsnummer: WO 2002/000986

(56) Entgegenhaltungen:
- EP-A- 0 533 635
- EP-A- 0 657 574
- DE-A- 3 843 385
- DE-A- 4 126 966
- GB-A- 2 114 606

## Beschreibung

Die vorliegende Erfindung betrifft ein Haushaltgerät, insbesondere eine Waschmaschine oder einen Waschtrockner, mit einer Dichtungseinrichtung für die Abdichtung zwischen einem buNaugenförmigen Schauglas einer Ladetür und einer Gehäusewand und mit einer einstückigen, im wesentlichen ringförmigen Dichtmanschette, wobei das Schauglas einen Randabschnitt aufweist, der im wesentlichen in der Ladetürebene bzw. parallel dazu verläuft, wobei die Dichtungseinrichtung an ihrem dem Schauglas zugewandten Ende einen Kopfabschnitt mit einer im wesentlichen ringförmigen Dichtungslamelle aufweist und der Kopfabschnitt sich mittels eines Vorsprungs an einem die Türöffnung begrenzenden Randabschnitt der Gehäusewand abstützt.

Bei Frontlader-Waschmaschinen oder Waschtrocknem besteht die Ladetür häufig aus einem bullaugenförmigen Schauglas, das sich zum Inneren der Waschmaschine hin ausdehnt, um zwischen der Waschtrommel und der Geräteaußenseite keinen toten Raum entstehen zu lassen, in dem die zu behandelnde Wäsche liegen bleiben könnte. Das bullaugenförmige Schauglas ist in seinem Randbereich mittels Scharnier und Schloß auf bekannte Art mit dem Türrahmen verbunden. Zwischen dem entsprechenden Abschnitt der Gehäusewand und der Ladetür muß zur Abdichtung eine geeignete Dichtungseinrichtung eingesetzt werden. Üblicherweise verwendet man hierzu im wesentlichen ringförmige Dichtmanschetten, gegen deren Kopfende das Schauglas bei geschlossener Ladetür drückt und so den Innenraum dichtend abschließt.

Aus DE-GM 67 51 908, DE 41 26 966 A1 und EP 0 533 635 A1 sind Dichtungseinrichtungen für die Abdichtung zwischen einem bullaugenförmigen Schauglas einer Ladetür und einer Gehäusewand bei Waschmaschinen bekannt, die eine im wesentlichen ringförmige Dichtmanschette aufweisen. Beim Schließen der Ladetür drückt sich das Schauglas mit einem konischen Abschnitt im wesentlichen radial an den flächig lippenförmigen Kopfabschnitt der Dichtmanschette.

Nachteilig an der bekannten Dichtungseinrichtung ist, dass sie in zwei Freiheitsgraden empfindlich auf Toleranzen reagiert. Eine Ladetür erfährt beim Schließen zunächst eine Rotationsbewegung, die sich am Ort des Auftreffens auf die Dichtungseinrichtung als nach innen gerichtete Axialbewegung auswirkt. Zum Einrasten des Verriegelungselementes in das Schloss wird die Ladetür jedoch kurz vor dem Schließen im Scharnier leicht angehoben, d.h. die Ladetür führt durch Zentrierung im Gehäuseausschnitt eine translatorische Bewegung in Richtung der Ladetürebene aus. Diese beim den Schließ- bzw. Öffnungsvorgang erzeugten Bewegungen können die Dichtungsfunktion der vorliegenden Dichtungseinrichtung nachteilig beeinflussen. Hinzu kommt, dass das relativ breite Kopfende der Dichtungsmanschette bei starkem Anpressdruck am Schauglas festkleben kann, so dass die Ladetür nach Freigeben des Verschlusses dennoch geschlossen bleibt. Insbesondere kann sich dies im Falle einer Fehlfunktion während des Waschvorgangs nachteilig bemerkbar machen, wenn etwa aufgrund mangelnder Laugenabpumpung eine Sperrsicherung das Öffnen des Schlosses der Ladetür verhindert. In einem solchen Fall kann zwar durch Betätigung eines Bowdenzugs das Schloss mechanisch entriegelt werden. Wenn dabei aber die Ladetür an der Dichtungseinrichtung kleben bleibt, wird der Kunde irritiert; er vermutet einen defekten Verschluss, der das Öffnen der Tür nicht freigibt, Häufig ruft der Kunde dann unnötigerweise den Kundendienst.

Der Erfindung liegt somit die Aufgabe zugrunde, ein Haushaltgerät mit einer Dichtungseinrichtung der eingangs genannten Art zu schaffen, die eine geringe Toleranzempfindlichkeit aufweist, die Sicherheit der Abdichtung auch bei axialer oder translatorischer Bewegung des Schauglases, wie etwa beim Schließen der Ladetür, gewährleistet und auch bei starkem Anpressdruck nicht am Schauglas kleben bleibt, so dass das Öffnen der Ladetür nicht behindert wird.

Gemäß der Erfindung wird diese Aufgabe dadurch gelöst, dass die mindestens eine, erste Dichtlamelle bei geschlossener Ladetür in axialer Richtung bezogen auf die Achse des Schauglases dichtend gegen den Randabschnitt drückt. Somit wird vorteilhafterweise eine Dichtungseinrichtung geschaffen, die nur eine in Richtung des translatorischen Freiheitsgrades der Ladetür liegende Dichtebene aufweist und daher weniger empfindlich auf vorhandene Toleranzen reagiert.

Eine radial wirkende Dichtlippe müsste breiter sein als eine axial wirkende und unterliegt dann der Gefahr, dass sie durch die Kraft von Schwallwasser aufgedrückt wird. Außerdem erhöhen sich bei einer radial wirkenden Dichtlippe die Schließ- und Öffnungskräfte zum Nachteil der Bedienungsfreundlichkeit. Schließlich fehlt einer solchen Dichtung auch die bei axial wirkenden Dichtungen vorteilhafterweise vorhandene Aufwerfer-Funktion für die Ladetür, durch die beim Entriegeln der Ladetür diese von selbst in die Öffnungsrichtung aufgerückt wird.

In besonders vorteilhafter Weise verläuft die Dichtlamelle schräg zum Randabschnitt, wodurch eine sichere Abdichtung gewährleistet wird.

Vorteilhafterweise weist der Kopfabschnitt eine zweite schmale, im wesentlichen ringförmige Dichtlamelle auf, die mit der ersten Dichtlamelle einen spitzen Winkel einschließt, was eine sicherere Abdichtung zur Folge hat, wenn die Dichtlamelle bei geschlossener Ladetür in abdichtender Weise gegen den Randabschnitt drückt.

Von besonderem Vorteil ist es, wenn die zweite Dichtlamelle bei geschlossener Ladetür ebenfalls in axialer Richtung dichtend gegen die Innenseite der Ladetür drückt. Dadurch wird das Risiko eines Wasseraustritts auch bei großen Seitwärtsbewegungen des Schauglases beseitigt. Zusätzlich wird dadurch noch die Verbindungsstelle zwischen dem Rahmen und dem Schauglas abgedichtet.

Weitere Einzelheiten, Merkmale und Vorteile der Erfindung ergeben sich aus der nachfolgenden Beschreibung unter Bezugnahme auf die Zeichnung. Darin zeigen
- Fig. 1: eine Frontansicht einer von vorn beschickbaren Waschmaschine mit einer bullaugenartigen Ladetür und
- Fig. 2: einen Querschnitt entlang der Schnittlinie II-II in Fig. 1 von einer Ausführungsform der erfindungsgemäßen Dichtungseinrichtung bei geschlossener Ladetür.

Von der Waschmaschine 1 gemäß Fig.1 ist nur die Frontseite mit der Gehäusewand 2 und der Bedienblende 3 sichtbar. Die Gehäusewand 2 enthält eine Ladetür 4 mit einem Rahmen 5, in dem ein Schauglas 7 befestigt ist und der durch einen Verschluss 6 in der Schließlage gehalten werden kann.

In Fig. 2 ist eine bevorzugte Ausführungsform der erfindungsgemäßen Dichtungseinrichtung 8 dargestellt. Die Ladetür 4 wird durch ein becherartiges Schauglas 7 und einen Türrahmen 5 gebildet. Das Schauglas 7 weist an seinem äußeren Ende einen Randabschnitt 12 auf, der durch einen Fortsatz 24 begrenzt wird, der zunächst im wesentlichen senkrecht zur Ladetürebene und anschließend parallel dazu verläuft. An der Innenseite 10 des Türrahmens 5 ist ein entsprechender Vorsprung 26 ausgebildet, der zur Auflage des Fortsatzes 24 des Randabschnitts 12 des Schauglases 7 dient. Die Türöffnung 11 der Ladetür 4 wird durch einen Randabschnitt 20 der Gehäusewand 2 begrenzt. Die Dichtungsmanschette 9 weist auf ihrem dem Schauglas 7 zugewandten Ende 14 einen Kopfabschnitt 16 auf, der sich mittels eines Vorsprungs 18 an dem Randabschnitt 20 der Gehäusewand 2 abstützt. Das zur Ladetür 4 gewandte Ende des Kopfabschnitts 16 bilden zwei unter einem Winkel α zueinander liegende schmale, im wesentlichen ringförmige Dichtlamellen 22 und 28, von denen sich die erste 22 schräg gegen die Ladetürachse und den Randabschnitt 12 des Schauglases 7 drückt. Die zweite Dichtlamelle 28 drückt gegen den zur Abstützung des Schauglases 7 dienenden Vorsprung 26 an der Innenseite 10 des Türrahmens 5.

Wird die Ladetür 4 geschlossen, dann drückt der Randabschnitt 12 des Schauglases 7 axial gegen die erste Dichtlamelle 22, wodurch eine sichere Abdichtung gewährleistet wird. Aufgrund der geringen Breite der Dichtlamelle 22 bleibt die beim Einrastvorgang des Verschlusses 6 zusätzlich auftretende translatorische Bewegung der Ladetür 4 in Richtung der Ladetürebene ohne nachteilige Auswirkungen. In der vorliegend beschriebenen bevorzugten Ausführungsform drückt gleichzeitig die zweite Dichtlamelle 28 gegen den an der Innenseite 10 des Türrahmens 5 ausgebildeten Vorsprung 26. So wird sichergestellt, daß auch bei stärkeren axialen Auswärtsbewegungen des Schauglases die Dichtfunktion der Einrichtung 8 erhalten bleibt, selbst wenn die erste Dichtlamelle 22 nicht mehr am Randabschnitt 12 des Schauglases 7 anliegt. Aufgrund der geringen Breite der Dichtlamellen 22, 28 wird zudem das Verkleben der Dichtungseinrichtung 8 mit dem Schauglas 7 bei starkem Anpreßdruck verhindert, so daß die Ladetür 4 in jedem Fall leicht wieder geöffnet werden kann.

Ebenso ist es möglich, schmale Dichtlamellen zu verwenden, deren Profil eine andere geometrische Form aufweist. Die zweite Dichtlamelle 28 ist für die Erfindung nicht zwingend nötig, verbessert allerdings die Dichteigenschaften der Dichtungseinrichtung 8. Sie kann bei geschlossener Ladetür 4 auch gegen den Randabschnitt 12 des Schauglases 7 oder gegen die zwischen Randabschnitt 12 und Vorsprung 26 entstehende Fuge drücken.

## Patentansprüche

1. Haushaltgerät, insbesondere Waschmaschine oder Waschtrockner, mit einer Dichtungseinrichtung (8) für die Abdichtung zwischen einem bullaugenförmigen Schauglas (7) einer Ladetür (4) und einer Gehäusewand (2) und mit einer einstückigen, im wesentlichen ringförmigen Dichtmanschette (9), wobei das Schauglas (7) einen Randabschnitt (12) aufweist, der im wesentlichen in der Ladetürebene bzw. parallel dazu verläuft, wobei die Dichtungseinrichtung (8) an ihrem dem Schauglas (7) zugewandten Ende (14) einen Kopfabschnitt (16) mit einer im wesentlichen ringförmigen Dichtungslamelle (22) aufweist und der Kopfabschnitt sich mittels eines Vorsprungs (18) an einem die Türöffnung (11) begrenzenden Randabschnitt (20) der Gehäusewand (2) abstützt, **dadurch gekennzeichnet, dass** die mindestens eine, erste Dichtlamelle (22) bei geschlossener Ladetür (4) in axialer Richtung bezogen auf die Achse des Schauglases (7) dichtend gegen den Randabschnitt (12) drückt.

2. Haushaltgerät nach Anspruch 1, **dadurch gekennzeichnet, dass** die Dichtlamelle (22) schräg zum Randabschnitt (12) verläuft.

3. Haushaltgerät nach Anspruch 1 oder 2, **dadurch gekennzeichnet, dass** der Kopfabschnitt (16) eine zweite, im wesentlichen ringförmige Dichtlamelle (28) aufweist, die mit der ersten Dichtlamelle (22) in entlasteter Position einen Winkel (α) einschließt und die zweite Dichtlamelle (28) bei geschlossener Ladetür (4) ebenfalls in axialer Richtung dichtend gegen den Randabschnitt (12) drückt.

4. Haushaltgerät nach Anspruch 3, **dadurch gekennzeichnet, dass** die zweite Dichtlamelle (28) bei geschlossener Ladetür (4) in axialer Richtung dichtend gegen die Innenseite (10) des Türrahmens (5) drückt.

## Claims

1. Domestic appliance, particularly washing machine or washer-drier, with a sealing device (8) for sealing between a bullseye-shaped viewing glass (7) of a loading door (4) and a housing wall (2) and with an integral, substantially annular sealing sleeve (9), wherein the viewing glass (7) has an edge portion (12) extending substantially in the loading door plane or parallel thereto, wherein the sealing device (8) has at its end (14) facing the viewing glass (7) a head portion (16) with a substantially annular sealing blade (22) and the head portion is supported by means of a projection (18) on an edge portion (20), which bounds the door opening (11), of the housing wall (2), **characterised in that** the at least one first sealing blade (22) presses sealingly against the edge portion (22) in axial direction with respect to the axis of the viewing glass (7) when the loading door (4) is closed.

2. Domestic appliance according to claim 1, **characterised in that** the sealing blade (22) extends at an inclination relative to the edge portion (12).

3. Domestic appliance according to claim 1 or 2, **characterised in that** the head portion (16) has a second substantially annular sealing blade (28), which includes an angle (α) with the first sealing blade (22) in unloaded position and the second sealing blade (28) similarly presses sealingly in axial direction against the edge portion (12) when the loading door (4) is closed.

4. Domestic appliance according to claim 3, **characterised in that** the second sealing blade (28) presses sealingly against the inner side (10) of the door frame (5) in axial direction when the loading door (4) is closed.

## Revendications

1. Appareil électroménager, en particulier lave-linge ou sèche-linge, doté d'un dispositif d'étanchéité (8) qui assure l'étanchéité entre un regard (7) en forme de hublot d'une porte de chargement (4) et une paroi (2) du caisson, et d'une manchette d'étanchéité (9) d'un seul tenant, de forme essentiellement annulaire, le regard (7) présentant une bordure (12) qui s'étend essentiellement dans le plan de la porte de chargement ou parallèlement à cette dernière, le dispositif d'étanchéité (8) présentant sur son extrémité (14) tournée vers le regard (7) une partie de tête (16) dotée d'une lamelle d'étanchéité (22) de forme essentiellement annulaire, la partie de tête s'appuyant par une saillie (18) sur une bordure (20), délimitant l'ouverture (11) de la porte, de la paroi (2) du caisson, **caractérisé en ce que** l'au moins une première lamelle d'étanchéité (22) s'appuie de manière étanchante et dans la direction axiale par rapport à l'axe du regard (7) contre la bordure (12) lorsque la porte de chargement (4) est fermée.

2. Appareil électroménager selon la revendication 1, **caractérisé en ce que** la lamelle d'étanchéité (22) s'étend obliquement par rapport à la bordure (12).

3. Appareil électroménager selon la revendication 1 ou 2, **caractérisé en ce que** la partie de tête (16) présente une deuxième lamelle d'étanchéité (28) de forme essentiellement annulaire qui forme avec la première lamelle d'étanchéité (22) un angle (α) dans sa position non sollicitée et **en ce que** la deuxième lamelle d'étanchéité (28) s'appuie, également dans la direction axiale, de manière étanchante contre la bordure (12) lorsque la porte de chargement (4) est fermée.

4. Appareil électroménager selon la revendication 3, **caractérisé en ce que** la deuxième lamelle d'étanchéité (28) s'appuie dans la direction axiale et de manière étanchante contre le côté intérieur (10) du cadre (5) de la porte lorsque la porte de chargement (4) est fermée.
